# EUROPÄISCHE PATENTSCHRIFT

(11) **EP 1 012 433 B1**
(45) Veröffentlichungstag und Bekanntmachung des Hinweises auf die Patenterteilung: **30.05.2001**
(21) Anmeldenummer: 97942898.4
(22) Anmeldetag: 29.08.1997
(51) Int. Cl.: E05C 9/18

(54) **VERSCHLUSSSTANGE FÜR EINE VERSCHLUSSVORRICHTUNG**
CLOSING BAR FOR A CLOSING DEVICE
TIGE DE FERMETURE D'UN DISPOSITIF DE FERMETURE

(43) Veröffentlichungstag der Anmeldung: 28.06.2000
(73) Patentinhaber: Ramsauer, Dieter, D-42555 Velbert (DE)
(72) Erfinder: Ramsauer, Dieter, D-42555 Velbert (DE)
(74) Vertreter: Stratmann, Ernst, Dr.-Ing.
(86) Internationale Anmeldenummer: EP9704722
(87) Internationale Veröffentlichungsnummer: WO9911894

(56) Entgegenhaltungen:
- EP-A- 0 756 054
- WO-A-93/20315
- DE-A- 1 784 881
- DE-U- 9 415 846

## Beschreibung

### TECHNISCHES GEBIET

Die Erfindung betrifft eine Verschlußvorrichtung für Türen oder Klappen von Gehäusen oder Schränken aus dünnem Wandmaterial wie Stahlblech, mit einer Verschlußstange, insbesondere zur Unterbringung der Verschlußstange im Abkantungsraum von Blechschranktüren, wobei die Verschlußstange zur Ausbildung der Verriegelungselemente im Bereich der Querschnittsmitte des Verschlußstangenprofils über wenigstens einen Abschnitt (A) ihrer Längserstreckung aus ihrer Längsebene (E) heraus versetzt ist, und wobei das Verschlußstangenprofil in dem oder angrenzend zu dem versetzten Abschnitt (A) mit einer ihrer versetzten Schmalkanten eine Verriegelungsfläche bildet, die von der zugeordneten, parallel zur Verschlußstangenebene (E) angeordneten klappen- oder schrankseitigen Aufnahme übergriffen ist, und mit einen auf der Klappe oder Tür gehaltenen, den Stangenantrieb lagerndem Türschild.

### STAND DER TECHNIK

Eine derartige Verschlußvorrichtung ist durch die DE 94 15 846 U1 bekannt.
Die in Fig. 9B der DE 94 15 846 U1 dargestellte Ausführungsform zeigt eine Verschlußstange, die weitgehende Symmetrie besitzt und sich dadurch auch anders herum einsetzen läßt. Hinsichtlich der Symmetrie anderer Teile schweigt die Druckschrift. Einen festen Griff oder einen Betätigungshebel besitzt der hier dargestellte Verschluß nicht. Der Antrieb erfolgt über ein Ritzel, das mit einer Stangenperforation kämmt, die die Stange schwächt.

Verschlußstangen sind in Verbindung mit einer Schwenkhebelverschlußvorrichtung aus der WO 94/15049 bekannt, die ihrerseits von der EP 0 261 266 B1 ausgeht.

Die in den obigen Druckschriften dargestellten Verschlußvorrichtungen sind besonders für Schaltschränke vorgesehen, aber auch für Schränke oder Gehäuse, die an Arbeitsplätzen für Elektroniker oder Techniker zur Aufnahme von elektronischen Geräten oder Baugruppen Anwendung finden.

Derartige Schränke oder Gehäuse sind meist in 19"-Bauweise ausgebildet, können aber auch in metrischer Bauweise hergestellt sein. Um einen möglichst großen und leicht zugänglichen nutzbaren Innenraum zur Verfügung zu haben, hat sich die Verwendung von besonders schmalen Gegenanschlägen als zweckmäßig erwiesen, beispielsweise dient ein schmales Hohlraumprofil als Rahmengestell, an welchem Seiten- oder Rückwände sowie Türen befestigt werden. Alternativ können auch aus Blech gebogene Schaltschränke vorgesehen sein, die einen Abkantungsbereich aufweisen, in denen zweckmäßigerweise die Verriegelungseinrichtungen, wie z. B. Stangenverschlüsse untergebracht werden, wie sie aus der bereits erwähnten europäischen Patentschrift EP 0 261 266 B1 bekannt sind.

Bei der aus dieser EP 0 261 266 B1 bekannten Schwenkhebelverschlußvorrichtung ist die das Türschild ausmachende Grundplatte mit einer ersten Ausformung in einer ersten rechteckigen Öffnung im Türblatt angeordnet, die im Bereich der Schwenkhebelanlenkung vorgesehen ist, während eine zweite Ausformung vorgesehen ist, um ein in dem freien Schwenkhebelende gelagertes Zylinderschloß aufnehmen zu können. Die beiden Durchbrüche sind bezüglich der Längsachse axial-symmetrisch angeordnet und es ist daher möglich, den Verschluß in diese zwei gleichgroßen Rechteckdurchbrüche derart zu montieren, daß sich eine Umstellbarkeit von rechts auf links ergibt. Die Schwenkhebelverschlußvorrichtung gemäß dieser europäischen Patentschrift ist besonders günstig verwendbar mit flachen Verschlußstangen, die auch eine Unterbringung in engen Profilräumen ermöglicht, wie beispielsweise im Verkantungsraum von Blechschranktüren. Die Schwenkhebelverschlußvorrichtung gemäß dieser Druckschrift erfordert somit wenig Raum und ist für links- wie auch für rechtsseitig anschlagende Türen geeignet.

Die aus der WO 94/15049 bekannte Verschlußvorrichtung und deren Verschlußstange hat jedoch auch Nachteile. So sitzt das Schloß selbst außermittig, was bei bestimmten Anwendungen ungünstig ist. So ist eine nachträgliche Änderung des Anschlags mit einer Demontage der wenigstens einen Verschlußstange oder des Schlosses verbunden, außerdem kann sich die im Bereich der Grundplatte geführte Verschlußstange ungünstig auf die konstruktive Gestaltung des Verschlusses, insbesondere im Bereich des Zylinderschlosses, auswirken.

Außerdem ist die Form der Verriegelungselemente der Verschlußstange relativ teuer in der Herstellung.

Ein Stangenverschluß mit im Verkantungsraum zwischen Schaltschrankrahmen und Schaltschranktür angeordneten, hochkant gelagerten Flachbandstangen, bei denen die Verriegelungselemente dadurch gebildet werden, daß die Schmalkante der Stange aus ihrem normalen geradlinigen Verlauf seitlich versetzt ist und mit dieser versetzten (bzw. der nicht versetzten) Schmalkante die Verriegelungsfläche bildet, ist außerdem aus der WO 96/10679 bekannt.

### AUFGABE DER ERFINDUNG

Der Erfindung liegt die Aufgabe zugrunde, den Bauaufwand und die Bauanordnung der Vorrichtung gegenüber dem durch die DE 94 15 846 U1 bekannten Stand der Technik zu optimieren.

### KURZE DARSTELLUNG DER ERFINDUNG

Gelöst wird die Aufgabe dadurch, daß das Türschild einen längs der Mittelhalbierenden der Tür oder Klappe sich erstreckenden festen oder einen in dieser Position verriegelbaren Betätigungshebel für den Stangenantrieb aufweist,
daß die Verschlußstange bezüglich ihrer Längserstreckungsmitte symmetrisch angeordnete Verriegelungselemente aufweist, denen im Gehäuse oder Schrank parallel zur Verschlußstangenebene (E) angeordnete Aufnahmen zugeordnet sind,
daß die Verschlußstange in an der Klappe oder Tür bezüglich der Mittelhalbierenden symmetrisch angeordneten Stangenführungen gehalten ist, und
daß die Verriegelungselemente um die Querschnittsmitte des Profils der Verschlußstange symmetrisch sind.

Damit wird eine besonders kompakte und wirtschaftliche Bauform erreicht, die gleichwohl universell einsetzbar ist.

Die Verschlußstange kann gemäß einer Weiterbildung in ihrem Versetzungsabschnitt (A) um einen Betrag versetzt sein, der das Ein- bis Zweifache der Stärke (S) der Verschlußstange ausmacht.

Die Schmalkanten des Versetzungsabschnitts können Schrägflächen bilden, alternativ kann der Versetzungsabschnitt in Draufsicht auch einen Kreis bilden.

Gemäß einer noch anderen Alternative kann der Versetzungsabschnitt in Draufsicht einen doppelseitigen Pyramidenstumpf bilden. Gemäß einer noch anderen Alternative kann der Versetzungsabschnitt in Draufsicht einen Kreis mit angesetzten Pyramidenstümpfen bilden.

Der Versetzungsabschnitt kann ein durch eine Materialherausdrückung oder Materialdurchprägung gebildeter Verriegelungsbutzen sein, oder auch aus einer Materialherausstanzung entstanden sein.

Die Verschlußstange ist verwendbar für eine Verschlußvorrichtung die aus einem Türschild besteht, welches eine Grundplatte mit einer Betätigungsvorrichtung aufweist, die in Wirkverbindung mit der Verschlußstange steht, wobei schrankseitige Aufnahmen für Verriegelungselemente vorgeshen sind. Die an der Verschlußstange ausgebildet sind. Vorzugsweise bildet die Verschlußstange einstück von ihr vorspringende Nasen, Ausstanzungen oder Auspressungen, die einerseits eine Wirkverbindung zwischen Verschlußstange und der Betätigungsvorrichtung herstellen, andererseits die in die schrankseitigen Aufnahmen einlaufende Verriegelungselemente bilden, wobei diese Nasen, Ausstanzungen und/oder Auspressungen bezüglich der Stangenlängserstreckungsmitte symmetrisch liegen. Dies ergibt die besonders vielseitige Anwendbarkeit. Insbesondere gilt dies, wenn die von der Verschlußstange einstückig vorspringenden Ausstanzungen und/oder Auspressungen, die die Verriegelungselemente bilden, auch bezüglich der Mitte der längeren Quererstreckung der Verriegelungsstange symmetrisch ausgebildet sind.

Die schrankseitige Aufnahme für das stangenseitige Verriegelungselement kann L-förmig ausgebildet sein, wobei der eine L-Schenkel der Befestigung der Aufnahme dient und der andere L-Schenkel an seinem freien Ende ein die Verriegelungsfläche der Verschlußstange übergreifendes Hakenteil darstellt.

Die Aufnahme kann an dem freien Ende des zur Befestigung dienenden L-Schenkels einen Führungssteg für die eine Breitseite des den Verriegelungsabschnitt tragenden Teils der Verschlußstange bilden. Dieser Führungssteg kann in Stangenverschieberrichtung eine schräge oder gekrümmte Auflauffläche bilden. Des weiteren kann der Führungssteg in Richtung senkrecht zur Stangenachse eine schräge oder gekrümmte Auflauffläche aufweisen.

Die Aufnahme für die Verschlußstange ist zweckmäßigerweise so gestaltet, daß der eine L-Schenkel der Aufnahme Durchbrüche oder Bohrungen für Befestigungsschauben aufweist, die zur nicht versetzten Stangenebene (E) fluchten. Günstig ist, wenn die Bohrung(en) zur Befestigung der Aufnahme außerhalb der Fluchtlinie des Haktenteils der Aufnahme liegt oder daß das Hakenteil im Bereich der Bohrung zurückspringt und so den Kopf einer Befestigungsschraube für ein zugehöriges Werkzeugt, wie Schraubendreher, zugänglich macht.

Zur Betätigung der Verschlußstange kann insbesondere eine Betätigungsvorrichtung dienen, die ein Dornritzel umfaßt, dessen Zähne mit Zähnen einer Schubplatte kämmt, welche Schubplatte über eine Einsenkung oder Nase mit der Verschlußstange verbunden ist, wobei das Dornritzel und die Schubplatte zweckmäßigerweise nahezu formschlüssig von einer Grundplatte aufgenommen sind, an der ein Handhebel zur Betätigung des Dornritzels angeordnet ist.

Die Erfindung wird nachfolgend anhand von Ausführungsbeispielen näher erläutert, die in den Zeichnungen dargestellt sind.

Es zeigt:
**Fig. 1**
   in einer Ansicht auf die Rückseite einer Blechschranktür eine mit einer erfindungsgemäßen Verschlußstange ausgestattete Verschlußvorrichtung, wobei sich die Verschlußstange hinsichtlich der schrankseitigen Aufnahmen in verriegelter Stellung befindet;
**Fig. 2**
   in einer ähnlichen Darstellung wie in Fig. 1 eine hinsichtlich der schrankseitigen Aufnahmen andere Ausführungsform, wobei sich die Verschlußstange hier hinsichtlich der Aufnahme in entriegelter Stellung befindet;
**Fig. 3**
   eine Teilansicht der Fig. 2 zur Darstellung der Verschlußstange in einer anderen entriegelten Stellung;
**Fig. 4**
   eine Schnittansicht entlang der Linie IV-IV der Fig. 1;
**Fig. 5**
   eine Schnittsansicht entlang der Linie V-V der Fig. 1;
**Fig. 6A, 6B und 6C**
   verschiedene Ansichten der in der Fig. 1 verwendeten schrankseitigen Aufnahme;
**Fig. 7**
   eine Ansicht einer alternativen schrankseitigen Aufnahme, wie sie in Fig. 2 und 3 Verwendung findet;
**Fig. 8A, 8B und 8C; 8D; 8E; 8F; 8G; 8H**
   Ausführungsformen eines Verriegelungselementes (Versetzungsabschnittes) der Verschlußstange;
**Fig. 9A und 9B**
   eine weitere alternative Ausführungsform des Verriegelungselementes der Verschlußstange;
**Fig. 10**
   eine Ansicht von hinten auf die Betätigungsvorrichtung der in Fig. 1 eingesetzten Verschlußvorrichtung;
**Fig. 11**
   eine Seitenansicht auf die Anordnung gemäß Fig. 10;
**Fig. 12**
   eine axiale Schnittansicht durch die Anordnung gemäß Fig. 10;
**Fig. 13**
   eine Ansicht von vorn auf die Anordnung gemäß Fig. 10;
**Fig. 14**
   eine Ansicht von rechts auf die Anordnung gemäß Fig. 10;
**Fig. 15**
   in einer ähnlichen Ansicht wie die Fig. 1 eine alternative, mit Schwenkhebel ausgestattete Betätigungsvorrichtung;
**Fig. 16**
   eine ähnliche Ausführungsform wie Fig. 15, jedoch mit anderes ausgestalteten schrankseitigen Aufnahmen;
**Fig. 17**
   eine Teilansicht der Fig. 16 zur Darstellung einer anderen Stellung der Verschlußstange;
**Fig. 18**
   eine Schnittansicht entlang der Linie XVIII-XVIII der Fig. 15;
**Fig. 19**
   eine Schnittansicht entlang der Linie IXX-IXX der Fig. 15.
**Fig. 20**
   eine Seitenansicht auf eine alternative Ausführungsform einer Betätigung für die erfindgsgemäße Verschlußstange, die im wesentlichen keine das Türblatt durchdringen Teile aufweist;
**Fig. 21**
   eine Draufsicht auf die Anordnung gemäß Fig. 20;
**Fig. 22**
   eine Seitenansicht auf eine noch andere Ausführungsform der Betätigung, bei der ein Steckschlüssel eingesetzt wird; und
**Fig. 23**
   eine Draufsicht auf die Anordnung gemäß Fig. 22.

### BESTE WEGE DER AUSFÜHRUNG DER ERFINDUNG

Fig. 1 zeigt eine Ansicht von hinten auf ein Türblatt 2, das innerhalb eines Rahmens 1 eines Schaltschrankes, eines Blechgehäuses oder dgl. in geeigneter Weise eingepaßt ist, siehe die Fig. 4. Das Türblatt 2 trägt hier einen Verschluß 10 mit Schwenkhebelbetätigung, bestehend aus einem Türschild 4, das auf der Außenfläche des Türblattes 2 angebracht ist. Das Türschild 4 umfaßt einen ersten Türschildbereich oder Grundplatte 5, und einen vorzugsweise einstückig damit verbundenen Seitenansatz 3, der den zweiten Türschildbereich bildet.

Als Handhabe ist ein Schwenkhebel 25 im Bereich der Grundplatte 5 angeordnet, der in der dargestellten Verschlußstellung über eine schlüsselbetätigbare Schließeinrichtung, vorzugsweise ein Zylinderschloß 57, gesichert werden kann. Die Schließeinrichtung muß nicht, wie beim dargestellten Ausführungsbeispiel, im Schwenkhebel 25 untergebracht sein, sondern kann auch innerhalb des Türschildes 4 oder der Grundplatte 5 angeordnet werden und in geeigneter Weise den Schwenkhebel in seiner eingeschwenkten Stellung festhalten, siehe die Fig. 20 und 21.

Wie Fig. 22 und 23 zeigen, kann statt eines Schwenkhebels auch eine Steckschlüsselbetätigung vorgesehen werden.

Um eine einfache Umstellung von einer linksanschlagenden Tür, wie sie beispielsweise in Fig. 4 dargestellt ist, in eine rechtsanschlagend Tür vornehmen zu können, ist zum einen die Gesamtanordnung, wie sie in Fig. 1 und Fig. 2 zu erkennen ist, bezüglich einer die Mittelhalbierende 11 des Türblattes 2 darstellende Linie axial-symmetrisch, wie auch das entsprechende Lochbild im Türblatt um diese Achse 11 axial-symmetrisch ausgeführt ist und beispielsweise eine Rechteckdurchbruch umfaßt, der bezüglich der Linie 11 mittig und symmetrisch angeordnet ist. Um daher die erwähnte Umstellung vornehmen zu können, ist es lediglich erforderlich, das Türblatt um 180° zu drehen, so daß nunmehr z. B. der bisher obere Teil des in Fig. 1 erkennbaren Türschildes nach unten gelangt, und z. B. der vorher linke Teil nach rechts. Wegen der Symmetrie der Anordnung kann der Schwenkhebel wieder in der gleichen horizontalen Stellung verriegelt werden, so daß es möglich ist, ohne jegliche Änderung an den Schwenkhebelverschlußeinrichtungen eine Umstellung des Anschlags des Türblatt von rechts auf links und umgekehrt vorzunehmen.

Die Montage der Grundplatte 5 erfolgt gemäß Fig. 4 mit Hilfe eines Deckels oder Abdeckkappe 70, die auf die Hinterfläche des Türblattes 2 aufgesetzt wird und die auf der Vorderfläche des Türblattes 2 aufgesetzte Grundplatte 5 festhält. Gemäß Fig. 20, 21 und 22, 23 dienen von der Türblattrückseite her und durch entsprechende Bohrungen im Türblatt gesteckte und in von der Grundplatte gebildete Gewindebohrungen eingeschraubte Befestigungsschrauben 284, 384 zur Befestigung der Anordnung am Türblatt. D:e viel Raum verbrauchenden Verschlußstangeneinrichtungen 12 werden dabei zweckmäßigerweise, wie auch bei der EP 0 261 266 B1, im Verkantungsraum 61 untergebracht, der einerseits von der Abkantung 62 des Türblattes 2 und andererseits von der Abkantung 63, 64 des Türrahmens 1 oder dgl. gebildet wird, wie z. B. Fig. 4 erkennen läßt. Die Verschlußstangen 12, die als hochkant stehende Flachstangen 12 ausgebildet sind, lassen sich innerhalb dieses Verkantungsraums 61 in bequemer Weise führen, beispielsweise mittels der in Fig. 5 dargestellten Stangenführung 32, die im Eckbereich der Abkantung des Türblatts 2 mittels eines auf dem Türblatt aufgeschweißten Schraubbolzens 33 festgelegt sein mag. Die hier dargestellte Stangenführung 32 besteht aus Kunststoff und ist L-förmig, wobei der eine L-Schenkel mittels des Schraubbolzens 33 festgelegt ist, während der andere L-Schenkel die Längskanten der Verriegelungsstange 12 führend umgreift, wie Fig. 5 deutlich erkennen läßt. Ein Filmscharnier 34 ermöglicht bei demontiertem L-Schenkel 32 ein Wegklappen des die Stange 12 umgreifenden Hakens 35 und die Einbringung von Stangen 12, die mit ihr einstückige, nicht demontierbare Vorsprünge aufweisen, wie z. B. Nase 18, Verkröpfung 41, Kupplung 43, während die von der Stange getragenen Verriegelungselemente 38 den Montagevorgang hier nicht stören und auch ein axiales Durchschieben nicht behindern.

Ähnlich gestaltete Führungselemente sind aus der WO 94/15049 bekannt.

Entsprechend lassen sich auch gemäß Fig. 4 Verschlußeinrichtungen innerhalb dieses Verkantungsraumes 61 unterbringen, welche Verschlußeinrichtungen einerseits aus einem am Türrahmen 1 festgelegten Aufnahmeteil 40, andererseits aus von der Verschlußstange 12 einstückig vorspringenden Nasen, Ausstanzungen oder Auspressungen 38 bestehen, die in dieses vom Türblatt 1 getragene Aufnahmeteil 40 einfahren können.

Fig. 8A läßt eine (von mehreren) Ausstanzungen 38 erkennen, die bezüglich der Stangenlängserstreckungsmitte 39, siehe Fig. 1 oder 2, symmetrisch angeordnet sind. Weitere im Verlauf der Verschlußstange 12 vorgesehene Einrichtungen, wie beispielsweise eine am Stangenende vorgesehene Verkröpfung 41 sowie daran anschließende Kupplungseinrichtungen 43 zum Anschluß einen weiteren Verschlußstangenstückes 45 sind ebenfalls jeweils bezüglich der Linie 39 symmetrisch und zweifach vorhanden.

Das gleiche gilt für eine Nase 18, die hier einstückig von der Verschlußstange seitlich vorspringt und mit einer Schubplatte 20 in Wirkverbindung steht, welche Schubplatte 20 mittels einer seitlich angebrachten Verzahnung 23, in die ein Ritzel 26 eingreift, das mit dem Schwenkhebel in Wirkverbindung steht, verschoben werden kann.

Für die Symmetrie sowohl des Aufbaus wie auch der Betätigungsmöglichkeit ist es zweckmäßig, nicht nur den Handhebel 25, 125, 225 bzw. Griff 325 und seine Grundplatte 5, 105, 205, 305 bzw. den Ansatz 3, 103, 203, 303 bezüglich der Mittelhalbierenden 11 der Tür symmetrisch anzuordnen, sondern auch die anderen im Zusammenhang damit stehenden an der Tür zu befestigenden Elemente, nämlich insbesondere die Stangenführungen 32, die hier jeweils paarweise symmetrisch um diese Linie 11 herum angeordnet sein sollten.

Des weiteren ist es auch sinnvoll, die entsprechenden am Türrahmen befestigten Aufnahmen 40 so auszurichten, daß sie symmetrisch zur Linie 11 des Türblatts liegen, beispielsweise in der Form, daß eine einzelne Aufnahme symmetrisch auf dieser Linie liegt, während weitere Aufnahmepaare 40 oberhalb und unterhalb dieser Linie angeordnet sind, wie Fig. 1, 2 und Fig. 15 zeigt.

Es ist günstig, diese Aufnahmen 40 in sich symmetrisch auszuführen, was näher erläutert werden soll. Die gemäß Fig. 4 auf dem Türrahmen 1 befestigte Aufnahme 40 umfaßt im wesentlichen ein L-förmiges Bauteil, wie auch Fig. 6A im Querschnitt erkennen läßt, wobei der eine L-Schenkel die Montagebasis 66 bildet, mit der die Aufnahme beispielsweise mittels einer in Fig. 4 erkennbaren Senkkopfschraube 68 am Türrahmen 1 festgelegt werden kann. Der andere L-Schenkel 67 erstreckt sich senkrecht von der Auflagefläche der Aufnahme 40 weg und trägt an seinem freien Ende einen Haken 69, der symmetrisch zu der Mittellinie 72 des Gebildes Schrägflächen 42 bildet, die beim Einfahren des Verriegelungsabschnittes 38 der Verschlußstange 12 in Eingriff genommen werden.

Ein von der Basis 66 der Aufnahme 40 ausgehender weiterer Haken 44 hält das untere Ende des Querschnitts der Stange fest und weist ebenfalls eine Schrägfläche 73 auf, die dabei hilft, beim Schließen der Tür die Stange 12 in die in Fig. 4 dargestellte Position zu bringen.

Wie aus den Fig. 6A, 6B und 6C sich ergibt, kann die Aufnahme 40 zwei versenkte Durchbrüche 53 aufweisen, die wiederum bezüglich der Mittellinie 72 des Bauteils symmetrisch angeordnet sind. Bei der Ausführungsform gemäß Fig. 7, wo nur ein Durchbruch 153 vorgesehen ist, ist dieser Durchbruch 153 seinerseits symmetrisch zur Aufnahme angeordnet. Es ist zweckmäßig, aus Festigkeitsgründen und aufgrund der Symmetrie, wenn die Durchbrüche 53 bzw. 153 für die Befestigungsschrauben 68 zur unversetzten Stangenebene hin, E, fluchten, dies ist in Fig. 4 deutlich zu erkennen.

Es ist weiterhin günstig, wenn die Bohrung 53 bzw. 153 zur Befestigung der Aufnahme 40, 140 entweder außerhalb des Hakenteils (62) der Aufnahme liegt, wie die Fig. 6B zeigt, oder doch soweit zurückspringt, wie Fig. 7 erkennen läßt, so daß der Kopf einer Befestigungsschraube 68 für ein zugehöriges Werkzeug, wie Schraubendreher, gut zugänglich ist.

Prinzipiell ist die Verschlußstange 12 derart aufgebaut, daß zur Ausbildung des Verriegelungselementes 38 (z. B. Fig. 8A, 8B, 8C) oder 138 (Fig. 8D) im Bereich der Querschnittsmitte des Verschlußstangenprofils ein Abschnitt A in der Längserstreckung aus ihrer Längsebene E versetzt ist, und daß das Profil in diesem versetzten Abschnitt (A) mit den versetzten Schmalkanten (siehe z. B. 80) die Verriegelungsfläche bildet, die von dem parallel zur Stangenebene (E) angeordneten, schrankseitigen Aufnahmeteil (42) des Verschlußelementes (40) übergriffen ist. Das Ausmaß der Versetzung ist günstigerweise das Ein- bis Zweifache der Stärke der Verschlußstange. Wie schon erwähnt, ist es günstig, wenn die Schmalkanten 80 des versetzten Abschnittes Schrägflächen 80 bilden, die gemäß Fig. 8A in Draufsicht doppelseitige Pyramidenstümpfe darstellen, gemäß Fig. 8D einen Kreis mit angesetzten Pyramidenstümpfen, gemäß Fig. 8E ein Quadrat, gemäß Fig. 8F ein Kreis, gemäß Fig. 9A ein Rechteck mit abgerundetem Ende.

Es kann sich bei der Versetzung um eine Ausstanzung handeln, wie es bei Fig. 8B und 9B erkennbar wird, d. h., daß Materialbrücken nur an einem oder an beiden Enden des versetzten Abschnittes zur Stange bestehen, oder es kann sich um eine Herausdrückung oder Ausprägung handeln, die in allen Bereichen weiterhin Verbindung zur Stange hat, wie es Fig. 8G und Fig. 8H erkennen läßt.

Um eine bezüglich der mittleren, in Fig. 1 erkennbaren Stellung der Verschlußstange 12 symmetrischer Verschiebung sowohl nach oben wie nach unten vornehmen zu können, auch dies im Sinne einer Symmetrie, ist sowohl eine Betätigungseinrichtung gemäß Fig. 1 oder 2, wie auch eine Betätigungseinrichtung gemäß Fig. 15 und 16 günstig. Dies gilt auch für die Fig. 20, 21 und 22, 23.

In den Fig. 1, 2; 15, 16 und 20, 21 wird ein Schwenkhebel 25, 125, 225 verwendet, der bei Fig. 1, 2; 15, 16 nahezu die gleiche Ausbildung hat, wie der aus der europäischen Patentschrift bekannte Schwenkhebel. Eine gemäß Fig. 13 horizontal sich erstreckende Grundplatte 5 wird an ihrem einen Ende mittels einer Abdeckkappe 70 festgehalten, welche mittels in zwei von der Grundplatte 5 gebildete Gewindebohrungen 71 eingeschraubten Schrauben 84 festgelegt wird, wobei das Türblatt 2 zwischen den Randbereichen 75 der Grundplatte einerseits und den Becherkanten 74 der Abdeckkappe 70 andererseits eingeklemmt wird, wodurch die Gesamtanordnung innerhalb des Türblattes festgelegt wird. Zur Zentrierung der Grundplatte 5 innerhalb des hier von dem Türblatt gebildeten Durchbruchs können die zur Aufnahme der Schraube 84 dienenden Vorsprünge im Gewindebohrungsbereich 71 dienen, oder aber andere Nasen und Kanten, die sich an Umfangskanten des Durchbruches im Türblatt anlegen können.

Das Türschild 4 weist aber auch andere Befestigungsmöglichkeiten auf, beispielsweise läßt die Anordnung gemäß Fig. 10 und 14 die Anbringung von Schrauben in Gewindebohrungen 175 zu, die durch entsprechende Bohrungen oder Einschnitte im Türblatt geführt sind. Die Schrauben legen sich einerseits mit ihrem Kopf (ggf. unter Zwischenlage einer Beilagscheibe) an die Innenfläche des Türblatts 2 an, andererseits sind sie in eine entsprechende Gewindebohrung des Ansatzes 3 eingeführt, um diesen besser am Türblatt festzuhalten. Die in diesem Bereich geführte Schubplatte 20 weist Einschnürungen 21 auf, damit ihre Bewegung von diesen Schrauben 175 und ihren Gewindebereich nicht behindert wird.

Ein Schließen und Öffnen der Verschlußvorrichtung erfolgt, wenn der Schwenkhebel 25 aus seiner eingeschwenkten Stellung herausgeschwenkt und das im Bereich der Schwenkachse 81 angeordnete Gelenkdornritzel 26, welches als Schloßnuß dient, entsprechend verstellt wird.

Die drehende Bewegung des Dornritzels 26 wird auf dessen Zähne und auf die damit kämmenden Zähne 23 der Schubplatte 20 übertragen und dadurch in eine vertikale Bewegung der Schubplatte 20 umgesetzt. Die Schubplatte 20 besitzt eine Einsenkung 16, in der die Nase 18 der Verriegelungsstange hineinreicht, so daß die Bewegung der Schubplatte 20 zu einer Bewegung der Verschlußstange 12 führt.

Fig. 10 und Fig. 12 zeigen, daß es möglich ist, die Schubplatte 20 raumschlüssig in einem von dem Ansatz 3 einerseits und der Tür 2 andererseits gebildeten Zwischenraum aufzunehmen. Die von der Verschlußstange 12 gebildete Nase 18 reicht durch einen Schlitz im Türblatt hindurch. Dieser Schlitz ist so lang, wie die Bewegung der Schubplatte es erfordert. Diese Bewegung wird festgelegt durch den Ritzelumfang und dessen Anzahl der Zähne und durch die Anzahl der Zähne 23 der Schubplatte 20, die z. B. so ausgestaltet ist, daß eine Drehung des Ritzels 26 um 90° eine Verschiebung von z. B. drei Zahnabständen bewirkt. Dies entspricht beispielsweise einer Verschiebung der Verschlußstange um die Entfernung X, siehe die Fig. 2 und 3, bei der das Verriegelungselement 80 der Verschlußstange 12 aus einer entriegelten Stellung bezüglich der schrankseitigen Aufnahmen 40 in eine verriegelte Stellung gelangt, oder umgekehrt.

Die Querschnittsdarstellungen gemäß Fig. 4, 11 und 12 verdeutlichen das Zusammenwirken des Schwenkhebels 25, des Gelenkdornritzels 26, an dem der Schwenkhebel 25 über einen Gelenkstift 81 angelenkt ist, mit der Schubplatte 20, wobei das Gelenkdornritzcl in einem Ringraum 82 drehbar und axial arretiert gelagert ist, der in der Grundplatte 5 gebildet ist. Die Grundplatte 5 verhindert somit durch die entsprechende Kante des Ringraums 82 das Ritzel daran, von dem Schwenkhebel 25 nach außen gezogen zu werden, umgekehrt wird das Ritzel aber auch von dem Schwenkhebel gegen die Kante 82 gedrückt, so daß sich eine stabile Drehlagerung ergibt. Mit den Zähnen diese Ritzels kämmt dann die Zahnreihe 23 der Platte 20, die dabei zwischen der Ebene des Türblattes 2 und der inneren Fläche 83 des Ansatzes 3 (Fig. 10) mit geringem Spiel gleitend gelagert ist.

Fig. 4 läßt erkennen, daß die Nase 18 (mit zugehörigem Schlitz im Türblatt 2) außerhalb des Dichtungsbereiches des Schrankes liegt, nämlich außerhalb des Dichtungsstreifens 6. Der für den Durchtritt der Nase 18 erforderliche Schlitz im Abkantungsbereich 61 des Türblatts 2 ergibt daher keine Undichtigkeit. Der Schlitz kann auch als Anschlag für die Bewegung der Nase 18 dienen, indem er nur eine bestimmte Längserstreckung aufweist. Dadurch läßt sich beispielsweise die Offenstellung für den Benutzer eindeutig definieren - er muß den von der Aufnahme 40 gebildeten Einlaufbereich für den verriegelnden Vorsprung 38 nicht "suchen", sondern mit Erreichen des Anschlags steht der Vorsprung genau im Bereich des Einlaufs, also im Abstand X vor der verriegelnden Zentralstellung, siehe Fig. 3.

Während die Fig. 1 bis 14 sich mit Ausführungsformen beschäftigen, die einen in Verschlußstellung horizontal liegenden Betätigungshebel aufweisen, zeigen die Fig. 15 bis 19 Ausführungsformen, bei denen der Betätigungshebel in zwei zueinander um 180° versetzten Stellungen, die vertikal liegen, verriegelnd eingeschwenkt werden kann.

Demgemäß weist das Türschild 104 einen ersten Türschildbereich auf, der von der Grundplatte 105 gebildet wird, deren Ausformungen als oberer (nicht dargestellt) und unterer Halteblock in Aussparungen eines Türblatts 102 fixierbar sind, während der zweite Türschildbereich von einem mehrstückig oder einstückig mit der Grundplatte 105 verbundenen Seitenansatz 103 gebildet ist, an dessen Innenseite eine vertikal verstellbare Schubplatte 120 gelagert ist. Diese Schubplatte kann die gleiche Form haben, wie sie bezüglich der vorher geschilderten Ausführungsformen bereits geschildert wurde.

Das gleiche gilt für die Verriegelungsstange und deren Führungselemente sowie für die Verriegelungselemente oder Aufnahmen, die mit dem Türrahmen 103 in Verbindung stehen.

Auch hier ist das Gelenkdornritzel (126) über kämmende Zähne mit der Schubplatte (120) verbunden und diese Schubplatte über deren Einsenkung mit der Nase 118 der Verschlußstange und dadurch mit dieser Verschlußstange 12, wobei auch hier das Gelenkdornritzel 126 und die Schubplatte 120 nahezu formschlüssig von der Grundplatte 105 und/oder der Ansatzplatte 103 aufgenommen sind.

Die Konstruktion gemäß den Fig. 15 und 16 ist derart, daß bei nach unten geschwenktem Handhebel 25, siehe Fig. 16, sich die Schubplatte 120 in ihrer nach oben verschobenen Stellung befindet, bei der die Verriegelungselemente der Verschlußstange 112 sich in den schrankseitigen Aufnahmen befinden und die Tür verriegelt ist. Verschwenkt man den Handhebel 125 in die horizontale Stellung, wie in Fig. 15 erkennbar, verschiebt sich die Schubplatte 120 um drei Zahnabstände (Entfernung X), bei welcher Stellung die Verriegelungselemente der Verschlußstange frei kommen und die Tür geöffnet werden kann.

Soll eine linksanschlagende Tür in eine rechtsanschlagende Tür umgesetzt werden, braucht lediglich die Tür um 180° gewendet zu werden, woraufhin dann die gleichen Verhältnisse eintreten, wie sei eben geschildert wurden: Die verschlossene Stellung ist diejenige, bei der der Handhebel 125 (gemäß ursprünglicher Stellung der Tür nach oben) nach unten geschwenkt ist, während die Offenstellung wieder bei horizontaler Handhebelstellung erreicht ist.

Bei der in Fig. 20, 21 dargestellten Ausführungsform durchdringt das Türschild an keiner Stelle das Türblatt 202. Festgehalten wird es durch Schrauben 284, die durch entsprechende Runddurchbrüche im Türblatt 202 hindurchgesteckt und in entsprechende Gewindebohrungen des Türschildes 204 eingeschraubt sind. Eine weitere Besonderheit zeigt die Fig. 20 auch insofern, als hier nicht das Ende des Schwenkhebels 225 ein Zylinderschloß aufweist, sondern statt dessen die Grundplatte 205, siehe das Zylinderschloß 257.

Die Ausgestaltung gemäß Fig. 20, 21 und 22, 23 zeigen besonders deutlich die Vorteile, die sich ergeben, wenn der Verschluß bei Reihenschrankanlagen eingesetzt wird. So ist in Fig. 20 das Türblatt 202 eines ersten Reihenschrankes zu erkennen, sowie das Türblatt 202' eines direkt daneben angeordneten weiteren Schrankes. Die Abkantungen 262 des Türblatts 202 und die Abkantung 262' des Türblatts 202' liegen wenige Millimeter nebeneinander. Das Türblatt 202' ist um eine Achse 7 schwenkbar an einem Schrankrahmen 201' angelenkt und ermöglicht einen Öffnungswinkel für das Türblatt 202' von 180°, auch bei Reihenschrankanwendungen, wenn ein Schrank dicht neben dem nächsten Schrank aufgestellt ist. Um den vollen Öffnungswinkel von 180° zu erreichen, war es allerdings notwendig, die Anschlagsrichtung von aufeinanderfolgenden Schränken jeweils zu wechseln. Dadurch lagen die Scharniere 7 jeweils nebeneinander. Ist dagegen, wie bei Fig. 20, der Anschlag von zwei aufeinanderfolgenden Schränken, hier 202 und 202', gleich (nämlich hier jeweils links) liegt ein Türblattscharnier 7 nicht mehr direkt neben einem anderen Türblattscharnier 7 eines nachfolgenden Schrankes, sondern, wie hier erkennbar, im Bereich eines über dem Türblatt vorspringendem Türschildes 204. Je nach Höhe dieses Türschildes behindert das Türschild somit das volle Öffnen um 180° des Türblattes 262', wie hier auch erkennbar. Die Behinderung wird um so größer, je näher das Türschild 204 an der Abkantung 262 des Türblattes 202 liegt, und je höher es über die Türblattaußenfläche vorspringt. Die erfindungsgemäße Verschlußvorrichtung mit der zugehörigen Verschlußstange ermöglicht eine Verbesserung der Verhältnisse: Zum einen rückt die Betätigungsachse des Verschlusses, bei Fig. 20 mit 226 bezeichnet, weg von der Türkante 262, so ist es auch bei hochaufragenden Betätigungseinrichtungen die Aufschwenkweite des Türblattes 202' nur geringfügig eingeschränkt wird, zum zweiten werden Ausführungsformen ermöglicht, bei denen Verriegelungen für einen Schwenkhebel, die besonders hoch aufragen, nicht nahe der Türabkantung 262 liegen, sondern weit weg von dieser Kante, und zwar bei horizontalen Anordnung des Betätigungshebels 225, so daß dessen freies Ende mit der beispielsweise hoch aufragenden Schloßeinrichtung 257 in Richtung Türmitte rückt und nicht mehr stört.

Durch diese Maßnahmen wird auch ermöglicht, beispielsweise gemäß der Ausführungsform von Fig. 20, 21 und 22, 23 auf einen größeren Durchbruch im Türblatt zu verzichten und z. B. das Verriegelungsschloß 257 vollständig auf der Vorderfläche des Türblattes unterzubringen, wodurch zwar die Aufbauhöhe steigt, wie der untere Teil der Fig. 20 deutlich erkennen läßt, dieser erhöhte Aufbau aber, aufgrund der horizontalen Anordnung, weit weg von der Abkantung 272 des Türblattes 202 liegt.

Ähnliche Gesichtspunkte gelten für die Ausführungsform gemäß der Fig. 22 und 23, wo anstelle eines ausschwenkbaren Handhebels ein fester Handgriff 325 vorgesehen ist, der wiederum mit Schraubbolzen 384 am Türblatt 302 festgeschraubt sein mag. Das auch bei dieser Ausführungsform vorhandene Dornritzel ist hier mit einem Steckschlüsselaufsatz 97 versehen, hier in Form eines Vierkants, in welchen Aufsatz ein entsprechender Betätigungsschlüssel, hier Vierkantschlüssel, eingesteckt und dann das Dornritzel gedreht werden kann.

### GEWERBLICHE ANWENDBARKEIT

Die erfindungsgemäße Verschlußvorrichtung ist beispielsweise im Schaltschrankbau gewerblich anwendbar.

## Patentansprüche

1. Verschlußvorrichtung (10) für Türen (2) oder Klappen von Gehäusen oder Schränken (1) aus dünnem Wandmaterial wie Stahlblech, mit einer Verschlußstange (12), insbesondere zur Unterbringung der Verschlußstange (12) im Abkantungsraum von Blechschranktüren, wobei die Verschlußstange (12) zur Ausbildung der Verriegelungselemente (34) im Bereich der Querschnittsmitte (37) des Verschlußstangenprofils über wenigstens einen Abschnitt (A) ihrer Längserstreckung aus ihrer Längsebene (E) heraus versetzt ist, und wobei das Verschlußstangenprofil in dem oder angrenzend zu dem versetzten Abschnitt (A) mit einer ihrer versetzten Schmalkanten (80) eine Verriegelungsfläche bildet, die von der zugeordneten, parallel zur Verschlußstangenebene (E) angeordneten klappen- oder schrankseitigen Aufnahme (40) übergriffen ist, und mit einen auf der Klappe oder Tür (2) gehaltenen, den Stangenantrieb lagerndem Türschild (4),
dadurch gekennzeichnet,
daß das Türschild (4) einen längs der Mittelhalbierenden (11) der Tür (2) oder Klappe sich erstreckenden festen Griff (325) oder einen in dieser Position verriegelbaren Betätigungshebel (225) für den Stangenantrieb aufweist,
daß die Verschlußstange (12) bezüglich ihrer Längserstreckungsmitte symmetrisch angeordnete Verriegelungselemente (34) aufweist, denen im Gehäuse oder Schrank (4) parallel zur Verschlußstangenebene (E) angeordnete Aufnahmen (40) zugeordnet sind,
daß die Verschlußstange (12) in an der Klappe oder Tür (4) bezüglich der Mittelhalbierenden (11) symmetrisch angeordneten Stangenführungen gehalten ist, und
daß die Verriegelungselemente (34) um die Querschnittsmitte (37) des Profils der Verschlußstange (12) symmetrisch sind.

2. Verschlußvorrichtung (10) mit einer Verschlußstange, nach Anspruch 1, wobei die Verschlußstange (12) in ihrem Versetzungsabschnitt (A) um einen Betrag versetzt ist, der das Ein- bis Zweifache der Stärke (S) der Verschlußstange (12) ausmacht.

3. Verschlußvorrichtung (10) mit einer Verschlußstange nach Anspruch 2, wobei die Schmalkanten (80) des Versetzungsabschnitts (38) Schrägflächen bilden.

4. Verschlußvorrichtung (10) mit einer Verschlußstange nach Anspruch 2, dadurch gekennzeichnet, daß der Versetzungsabschnitt in Draufsicht einen Kreis bildet (Fig. 8F).

5. Verschlußvorrichtung (10) mit einer Verschlußstange nach Anspruch 2, dadurch gekennzeichnet, daß der Versetzungsabschnitt in Draufsicht einen doppelseitigen Pyramidenstumpf bildet (Fig. 8A).

6. Verschlußvorrichtung (10) mit einer Verschlußstange nach Anspruch 2, dadurch gekennzeichnet, daß der Versetzungsabschnitt in Draufsicht einen Kreis mit angesetzten Pyramidenstümpfen bilden (Fig. 8D).

7. Verschlußvorrichtung (10) mit einer Verschlußstange nach einem der Ansprüche 2 bis 6, dadurch gekennzeichnet, daß der Versetzungsabschnitt ein durch eine Materialherausdrückung oder Materialdurchprägung gebildeten Verriegelungsbutzen darstellt (Fig. 8G, 8H).

8. Verschlußvorrichtung (10) mit einer Verschlußstange nach einem der Ansprüche 2 bis 6, dadurch gekennzeichnet, daß der Versetzungsabschnitt eine Materialherausstanzung darstellt (Fig. 8A-8C; Fig. 9A-9B).

9. Verschlußvorrichtung (10) mit einer Verschlußstange, nach einem der Ansprüche 1 bis 8, dadurch gekennzeichnet, daß die von der Verschlußstange (12) einstückig vorspringenden Ausstanzungen und/oder Auspressungen (38), die die Verriegelungselemente (38) bilden, auch bezüglich der Mitte (37) der längeren Quererstreckung der Verriegelungsstange symmetrisch ausgebildet sind.

10. Verschlußvorrichtung (10) mit einer Verschlußstange, nach einem der Ansprüche 1 bis 9, dadurch gekennzeichnet, daß die gehäuse- oder schrankseitige Aufnahme (40) für das stangenseitige Verriegelungselement (38) L-förmig ausgebildet ist, wobei der eine L-Schenkel der Befestigung der Aufnahme (40) dient, und der andere L-Schenkel (46) an seinem freien Ende ein die Verriegelungsfläche der Verschlußstange übergreifendes Hakenteil (36) ausbildet.

11. Verschlußvorrichtung (10) mit einer Verschlußstange, nach nach einem der Ansprüche 1 bis 10, dadurch gekennzeichnet, daß die Aufnahme (40) an dem freien Ende des zur Befestigung dienenden L-Schenkels (38) einen Führungssteg (49) für die eine Breitseite (44) des Verriegelungsabschnittes (A) der Verschlußstange (12) bildet.

12. Verschlußvorrichtung (10) mit einer Verschlußstange, nach Anspruch 11, dadurch gekennzeichnet, daß der Führungssteg (49) in Stangenverschieberrichtung eine schräge oder gekrümmte Auflauffläche aufweist.

13. Verschlußvorrichtung (10) mit einer Verschlußstange, nach Anspruch 11 oder 12, dadurch gekennzeichnet, daß der Führungssteg (49) in Richtung senkrecht zur Stangenachse eine schräge oder gekrümmte Auflauffläche aufweist.

14. Verschlußvorrichtung (10) mit einer Verschlußstange, nach einem der Ansprüche 10 bis 13, dadurch gekennzeichnet, daß der eine L-Schenkel der Aufnahme Durchbrüche oder Bohrungen (53) für Befestigungsschrauben aufweist, die zur nicht versetzten Stangenebene (E) fluchten.

15. Verschlußvorrichtung (10) mit einer Verschlußstange, nach Anspruch 14, dadurch gekennzeichnet, daß die Bohrung(en) (53) zur Befestigung der Aufnahme (40, 140) außerhalb der Fluchtlinie des Hakenteils der Aufnahme liegt (Fig. 6B) oder daß das Hakenteil im Bereich der Bohrung zurückspringt (Fig. 7) und so den Kopf einer Befestigungsschraube für ein zugehöriges Werkzeug, wie Schraubendreher, zugänglich macht.

16. Verschlußvorrichtung (10) mit einer Verschlußstange, nach einem der Ansprüche 1 bis 15, dadurch gekennzeichnet, daß die Betätigungsvorrichtung ein Dornritzel (26) umfaßt, dessen Zähne (23, 24) mit Zähnen einer Schubplatte (20) kämmen, welche Schubplatte über eine Einsenkung oder Nase (16; 18) mit der Verschlußstange (12) verbunden ist, und daß das Dornritzel (26) und die Schubplatte (20) nahezu formschlüssig von einer Grundplatte (5;105) aufgenommen sind, an der ein Handhebel zur Betätigung des Dornritzels (26) angeordnet ist.

17. Verschlußvorrichtung (10) mit einer Verschlußstange, nach Anspruch 16, dadurch gekennzeichnet, daß neben der Grundplatte auch der Handhebel in einer seiner verriegelten Stellung bezüglich der Mittelhalbierenden (11) von Klappe oder Tür symmetrisch liegen.

18. Verschlußvorrichtung (10) mit einer Verschlußstange, nach einem der Ansprüche 1 bis 17, dadurch gekennzeichnet, daß an den Stangenende angeordnete Verkröpfungen (41) und/oder daran anschließende Kupplungseinrichtungen (43) zum Anschluß einer weiteren Verschlußstange (45) bezüglich der Mitte (39) der Stangenlängserstreckung symmetrisch angeordnet sind.

19. Verschlußvorrichtung (10) nach einem der Ansprüche 1 bis 18, dadurch gekennzeichnet, daß die Aufnahmen (40) in sich symmetrisch sind.

## Claims

1. Closing device (10) for doors (2) or flaps of housings or cabinets (1) made of thin wall material such as sheet steel, having a closing bar (12), especially for accommodating the closing bar (12) in the edge region of sheet metal cabinet doors, in which in order to form the locking elements (34), the closing bar (12) is offset from its longitudinal plane (E) over at least one portion (A) of its longitudinal extension in the region of the cross-sectional centre (37) of the closing bar section and in which the closing bar section forms, with one of its displaced narrow edges (80), a locking face in or adjacent to the offset portion (A), which face is gripped by the associated flap- or cabinet-side retainer (40) located parallel to the plane (E) of the closing bar, and with a door plate (4) held on the flap or door (2) and supporting the bar drive mechanism, characterised in that
the door plate (4) has a fixed handle (325) extending along the bisecting line (11) of the door (2) or flap or an actuating lever (225) lockable in this position for the bar drive mechanism,
the closing bar (12) has locking elements (34) arranged symmetrically in relation to its longitudinal centre line, to which are assigned retainers (40) arranged in the housing or cabinet (4) parallel to the plane (E),
the closing bar (12) is held in bar guides symmetrically arranged on the flap or door (4) in relation to the bisecting line (11), and
the locking elements (34) are symmetrical about the cross-sectional centre (37) of the section of the closing bar (12).

2. Closing device (10) having a closing bar as claimed in Claim 1, wherein the closing bar (12) is offset in its offset portion (A) by an amount corresponding to one to two times the thickness (S) of the closing bar (12).

3. Closing device (10) having a closing bar as claimed in Claim 2, wherein the narrow edges (80) of the offset portion (38) form sloping surfaces.

4. Closing device (10) having a closing bar as claimed in Claim 2, characterised in that the offset portion forms a circle in plan view (Fig. 8F),

5. Closing device (10) having a closing bar as claimed in Claim 2, characterised in that the offset portion forms a double-sided truncated pyramid in plan view (Fig. 8A).

6. Closing device (10) having a closing bar as claimed in Claim 2, characterised in that the offset portion forms a circle with attached truncated pyramids in plan view (Fig. 8D).

7. Closing device (10) having a closing bar as claimed in any one of Claims 2 to 6, characterised in that the offset portion is a locking lug formed by material being pressed out or stamped through (Fig. 8G, 8H).

8. Closing device (10) having a closing bar as claimed in any one of Claims 2 to 6, characterised in that the offset portion is a punched-out piece of material (Fig. 8A-8C; Fig. 9A-9B).

9. Closing device (10) having a closing bar as claimed in any one of Claims 1 to 8, characterised in that the punched-out or pressed-out pieces (36) projecting in one piece from the closing bar (12), which form the locking elements (38), are also symmetrically formed in relation to the centre (37) of the longer transverse extent of the locking bar.

10. Closing device (10) having a closing bar as claimed in any one of Claims 1 to 9, characterised in that the housing- or cabinet-side retainer (40) for the bar-side locking element (38) is L-shaped, one leg of the L being used to fix the retainer (40) and the other leg of the L (46) forming, at its free end, a hook portion (36) which grips the locking area of the closing bar.

11. Closing device (10) having a closing bar as claimed in any one of Claims 1 to 10, characterised in that the retainer (40) forms, at the free end of the leg of the L used for fixing (38), a guide web (49) for one of the wide sides (44) of the locking portion (A) of the closing bar (12).

12. Closing device (10) having a closing bar as claimed in Claim 11, characterised in that the guide web (49) has a sloping or curved abutting surface in the direction of movement of the bar.

13. Closing device (10) having a closing bar as claimed in Claim 11 or 12, characterised in that the guide web (49) has a sloping or curved abutting surface in the direction perpendicular to the bar axis.

14. Closing device (10) having a closing bar as claimed in any one of Claims 10 to 13, characterised in that one of the legs of the L-shaped retainer has openings or holes (53) for fixing screws, which are in alignment with the non-offset bar plane (E).

15. Closing device (10) having a closing bar as claimed in Claim 14, characterised in that the hole(s) for fixing the retainer (40, 140) lie outside the line of alignment of the hook portion of the retainer (Fig. 6B) or in that the hook portion is recessed in the region of the hole (Fig. 7), thus making the head of a fixing screw accessible to an associated tool such as a screwdriver.

16. Closing device (10) having a closing bar as claimed in any one of Claims 1 to 15, characterised in that the operating device comprises a mandrel pinion (26), the teeth (23, 24) of which engage with teeth of a sliding plate (20), this sliding plate communicating with the closing bar (12) via a depression or projection (16, 18), and in that the mandrel pinion (26) and the sliding plate (20) are seated in an approximately positive manner on a base plate (5; 105) on which is a hand lever for operating the mandrel pinion (26).

17. Closing device (10) having a closing bar as claimed in Claim 16, characterised in that not only the base plate but also the hand lever are positioned symmetrically in relation to the bisecting line (11) of the flap or door when in locked position.

18. Closing device (10) having a closing bar as claimed in any one of Claims 1 to 17, characterised in that angle pieces (41) located at the end of the bar and/or coupling devices associated therewith (43) for connection of a further closing bar (45) are symmetrically arranged in relation to the centre (39) of the bar's longitudinal extension.

19. Closing device (10) as claimed in any one of Claims 1 to 18, characterised in that the retainers (40) are inherently symmetrical.

## Revendications

1. Dispositif de fermeture (10) pour des portes (2) ou des clapets de bâtis ou d'armoires (1) en matériau pour paroi mince, tel que de la tôle d'acier, comprenant une tige de fermeture (12), en particulier pour loger la tige de fermeture (12) dans l'espace des arêtes des portes d'armoires en tôle, la tige de fermeture (12) étant, pour réaliser l'élément de verrouillage (34), décalée au niveau du milieu de la section (37) du profil de la tige de fermeture, sur au moins une section (A) de sa longueur, par rapport à son plan longitudinal (E), et le profil de la tige de fermeture formant, dans la section (A) décalée ou à côté de celle-ci, une surface de verrouillage avec un de ses petits côtés décalés, qui est recouverte par des logements (40) associés, disposés parallèlement au plan (E) de la tige de fermeture, du côté du clapet ou de l'armoire et présentant une plaque de porte (4) fixée sur le clapet ou la porte (2) et logeant l'entraînement à tiges,
caractérisé
en ce que la plaque de porte (4) présente une poignée (325) fixe s'étendant le long de la bissectrice (11) de la porte (2) ou du clapet ou un levier d'actionnement (225) pouvant être verrouillé dans cette position pour l'entraînement à tiges,
en ce que la tige de fermeture (12) présente des éléments de verrouillage (34), disposés symétriquement par rapport au milieu de sa longueur, auxquels sont associés des logements (40) disposés parallèlement au plan (E) de la tige de fermeture dans le bâti ou l'armoire (4),
en ce que la tige de fermeture (12) est fixée dans des guides de tige disposés sur le clapet ou la porte (4), de manière symétrique par rapport à la bissectrice (11) et
en ce que les éléments de verrouillage (34) sont symétriques par rapport au milieu de la section (37) du profil de la tige de fermeture (12).

2. Dispositif de fermeture (10) comprenant une tige de fermeture selon la revendication 1, la tige de fermeture (12) étant décalée dans la section décalée (A) d'une valeur qui représente une à deux fois l'épaisseur (S) de la tige de fermeture (12).

3. Dispositif de fermeture (10) comprenant une tige de fermeture selon la revendication 2, les petits côtés (80) de la section décalée (38) formant des surfaces inclinées.

4. Dispositif de fermeture (10) comprenant une tige de fermeture selon la revendication 2, caractérisé en ce que la section décalée forme, en vue du dessus, un cercle (fig. 8F).

5. Dispositif de fermeture (10) comprenant une tige de fermeture selon la revendication 2, caractérisé en ce que la section décalée forme, en vue du dessus, une pyramide tronquée double face (fig. 8A).

6. Dispositif de fermeture (10) comprenant une tige de fermeture selon la revendication 2, caractérisé en ce que la section décalée forme, en vue du dessus, un cercle prolongé par une pyramide tronquée (fig. 8D).

7. Dispositif de fermeture (10) comprenant une tige de fermeture selon l'une quelconque des revendications 2 à 6, caractérisé en ce que la section décalée représente une butée de verrouillage formée par emboutissage ou par estampage du matériau (fig. 8G, 8H).

8. Dispositif de fermeture (10) comprenant une tige de fermeture selon l'une quelconque des revendications 2 à 6, caractérisé en ce que la section décalée représente un matriçage du matériau (fig. 8A-8C ; fig. 9A-9B).

9. Dispositif de fermeture (10) comprenant une tige de fermeture selon l'une quelconque des revendications 1 à 8, caractérisé en ce que les parties matricées et/ou embouties (38), en saillie en une pièce par rapport à la tige de fermeture (12), qui forment les éléments de verrouillage (38), sont également réalisées symétriquement par rapport au milieu (37) de la longueur de la tige de verrouillage.

10. Dispositif de fermeture (10) comprenant une tige de fermeture selon l'une quelconque des revendications 1 à 9, caractérisé en ce que le logement (40) du côté du bâti ou de l'armoire pour l'élément de verrouillage (38) est exécuté en forme de L, une branche du L servant à la fixation du logement (40), l'autre branche (46) du L formant en son extrémité libre une pièce en forme de crochet (36) recouvrant la surface de verrouillage de la tige de fermeture.

11. Dispositif de fermeture (10) comprenant une tige de fermeture selon l'une quelconque des revendications 1 à 10, caractérisé en ce que le logement (40) forme, en l'extrémité libre de la branche (38) du L servant à la fixation, une barre de guidage (49) pour un côté large (44) de la section de verrouillage (A) de la tige de fermeture (12).

12. Dispositif de fermeture (10) comprenant une tige de fermeture selon la revendication 11, caractérisé en ce que la barre de guidage (49) présente, dans le sens du déplacement de la tige, une surface de glissement inclinée ou courbée.

13. Dispositif de fermeture (10) comprenant une tige de fermeture selon la revendication 11 ou 12, caractérisé ce que la barre de guidage (49) présente, dans le sens perpendiculaire à l'axe de la tige, une surface de glissement inclinée ou courbée.

14. Dispositif de fermeture (10) comprenant une tige de fermeture selon l'une quelconque des revendications 10 à 13, caractérisé en ce qu'une branche du L du logement présente des passages ou des trous (53) pour des vis de fixation, qui affleurent le plan (E) non décalé de la tige.

15. Dispositif de fermeture (10) comprenant une tige de fermeture selon la revendication 14, caractérisé en ce que les trous (53) pour la fixation du logement (40, 140) sont placés en dehors de la ligne d'affleurement de la pièce en forme de crochet du logement (fig. 6B) ou en ce que la pièce en forme de crochet est en recul au niveau du trou (fig. 7) et que de telle manière la tête d'une vis de fixation est accessible pour un outil correspondant, tel qu'un tournevis.

16. Dispositif de fermeture (10) comprenant une tige de fermeture selon l'une quelconque des revendications 1 à 15, caractérisé en ce que le dispositif d'actionnement comprend un mandrin à pignon (26), dont les dents (23, 24) s'engrènent dans les dents d'une plaque de glissement (20), ladite plaque de glissement étant reliée via un enfoncement ou un tenon (16, 18) à la tige de fermeture (12) et en ce que le mandrin à pignon (26) et la plaque de glissement (20) sont reprises de manière quasiment mécanique par une plaque de base (5 ; 105), sur laquelle est disposé un levier pour l'actionnement du mandrin à pignon.

17. Dispositif de fermeture (10) comprenant une tige de fermeture selon la revendication 16, caractérisé en ce qu'outre la plaque de base, le levier est également situé symétriquement, dans une position verrouillée, par rapport à la bissectrice (11) du clapet ou de la porte.

18. Dispositif de fermeture (10) comprenant une tige de fermeture, selon l'une quelconque des revendications 1 à 17, caractérisé en ce que des coudes (41) disposés en l'extrémité de la tige et/ou des dispositifs de couplage (43) consécutifs destinés au raccord d'une autre tige de fermeture (45) sont disposés symétriquement par rapport au milieu (39) de la longueur de la tige.

19. Dispositif de fermeture (10) comprenant une tige de fermeture selon l'une quelconque des revendications 1 à 18, caractérisé en ce que les logements (40) ne sont pas symétriques en soi.
